# FASCICULE DE BREVET EUROPEEN

(11) **EP 0 150 793 B1**
(45) Date de publication et mention de la délivrance du brevet: **04.01.1989**
(21) Numéro de dépôt: 85100589.2
(22) Date de dépôt: 22.01.1985
(51) Int. Cl.: H05B 6/02, H05B 6/44

(54) **Dispositif de chauffage de produits plats au défilé par induction électromagnétique**
Kontinuierlich arbeitende elektromagnetische Induktionsheizanlage für flache Erzeugnisse
Continuously working apparatus for heating of flat products by electromagnetic induction

(30) Priorité: 26.01.1984 FR 8401187
(43) Date de publication de la demande: 07.08.1985
(73) Titulaire: ALSTHOM, F-75784 Paris Cédex 16 (FR)
(72) Inventeur: Chaussé, Bernard, F-92160 Antony (FR); Delassus, Jean, F-95160 Montmorency (FR); Léon, Claude, F-93350 Le Bourget (FR)
(74) Mandataire: Weinmiller, Jürgen

(56) Documents cités:
- EP-A- 0 087 345
- DE-B- 1 158 194
- DE-C- 884 811
- FR-A- 1 202 900
- FR-A- 1 347 484
- FR-A- 2 527 885
- FR-A- 2 538 665
- GB-A- 712 066
- US-A- 2 448 012
- US-A- 3 444 346

## Description

L'invention concerne le chauffage de produits plats électriquement conducteurs, ce chauffage étant effectué au défilé par induction électromagnétique. Un dispositif connu utilisé pour cela comporte les éléments essentiels suivants:
- Un système de transfert pour maintenir le produit plat à chauffer dans un plan de chauffage et le faire défiler selon une direction longitudinale de transfert dans ce plan. La largeur du produit est disposée selon une direction transversale également dans ce plan et son épaisseur selon une direction de flux, chacune de ces trois directions étant perpendiculaire aux deux autres. La position transversale du produit à chauffer est réglable.
- Des enroulements d'excitation d'inducteur.
- Des moyens d'alimentation électrique pour fournir à ces enroulements une intensité électrique périodiquement variable selon le temps et commandable en amplitude, et pour leur faire ainsi produire un flux magnétique variant comme cette intensité,
- et des circuits magnétiques d'inducteur pour canaliser ce flux et former un flux de chauffage traversant le produit à chauffer sensiblement selon ladite direction de flux.

L'invention s'applique au cas fréquent où le chauffage doit être homogène sur toute la surface du produit.

Parmi les dispositifs connus pour obtenir un tel chauffage, la plupart utilisent un champ magnétique dont le profil est uniforme sur la plus grande partie de la largeur du produit. Ce profil est corrigé sur les bords de façon à obtenir un chauffage homogène sur toute la largeur par aménagement de la répartition des courants de fermeture. L'homogénéité selon la longueur résulte du défilement longitudinal du produit.

Il en est notamment ainsi selon le brevet britannique n° 1 546 367. Les corrections de bords sont obtenues par des dispositifs divers (bobines ou ponts magnétiques additionnels, modifications d'entrefer,...) qui compliquent la réalisation et doivent être adaptés à la réaction d'induit du produit, cette réaction dépendant des caractéristiques de ce dernier épaisseur, résistivité.

Un autre dispositif connu dit "à maillage carré" permet de s'affranchir des difficultés précédentes. Il est décrit dans le document FR-A-2 538 665 (brevet français n° EN 82 21906 du 28 décembre 1982). L'inducteur constitué par les enroulements et les circuits magnétiques réalise un maillage carré du flux de chauffage avec une distribution sinusoïdale du champ magnétique suivant les deux directions parallèles aux côtés des carres. Si le produit a une largeur contenant un nombre entier de fois le pas du maillage, le chauffage est alors homogène sans aucune correction de bords. Mais, si la largeur du produit ne contient pas un nombre entier de fois le pas du maillage, une hétérogénéité de température apparaît sur les deux bords. Pour diminuer cette hétérogénéité on peut d'une part modifier l'intensité d'excitation des éléments du maillage en regard de ces bords, d'autre part prévoir un pas du maillage relativement petit pour que la diffusion de chaleur par conduction apporte une homogénéisation acceptable dans cette zone. Mais le petit pas du maillage peut être un handicap puisque la puissance surfacique inductible varie comme la quatrième puissance de ce pas, sans pour autant assurer une homogénéisation suffisante par conduction dans le produit si la vitesse de défilement est relativement grande (temps de transfert bref). On peut aussi ajouter des inducteurs complémentaires en regard de ces bords, mais ceci introduit la complexité de réalisation signalée plus haut.

Le dispositif selon l'invention comporte les éléments essentiels précédemment mentionnés. Son inducteur présente une constitution périodique à la fois selon la direction longitudinale avec un pas longitudinal, et selon la direction transversale avec un pas transversal, de manière que les variations de l'amplitude du flux de chauffage dans le plan de chauffage dessinent un maillage rectangle constitué par une juxtaposition de carreaux rectangulaires de longueurs égales à ce pas longitudinal et de largeurs égales à ce pas transversal. Le circuit magnétique comporte dans chacun de ces carreaux au moins une pièce polaire centrale telle que l'amplitude du flux de chauffage s'annule sur les côtés du carreau de manière que l'échauffement moyen obtenu après défilement du produit à chauffer soit le même dans toutes les largeurs de carreau comprises entièrement dans la largeur de ce produit. La forme de cette pièce est choisie de plus pour que cette amplitude soit maximale au centre du carreau avec une répartion sensiblement en forme d'arche de sinusoïde aussi bien selon les sections longitudinales que selon les sections transversales. Le rapport du pas transversal au pas longitudinal est choisi pour annuler l'hétérogénéité locale de chauffe dans chacun des carreaux qui sont entièrement contenus dans la largeur du produit à chauffer. Cette hétérogénéité locale est l'écart dans un sens ou dans l'autre de la température du milieu de la largeur du carreau par rapport à celle des bords du carreau après le défilement de ce produit.

Les présents inventeurs ont constatés qu'une telle hétérogénéité locale apparaissait à la sortie d'un inducteur lorsque son pas transversal réel s'écarte d'une valeur d'équilibre voisine du pas longitudinal de cet inducteur, cette hétérogénéité croissant alors d'une part avec l'écart à partir de cette valeur d'équilibre et d'autre part avec l'intensité alimentant cet inducteur.

Un maillage rectangle est décrit dans la demande de brevet français précédemment mentionnée qui envisage cependant seulement que le rapport du pas transversal au pas longitudinal soit égal à un, puisque le maillage proposé est carré comme précédemment indiqué.

On pourrait imaginer de réaliser, au prix d'une très grande complexité et d'un coût rédhibitoire, un réglage du pas d'un maillage carré, dans les deux directions pour s'adapter exactement à toutes les largeurs d'une famille de produits à chauffer.

Le but de l'invention est de permettre le chauffage homogène d'un produit de largeur quelconque sans correction spéciale de bord et à l'aide d'un dispositif de coût de fabrication acceptable.

Le dispositif selon la présente invention est caractérisé par le fait qu'il comporte un premier et un deuxième dits inducteurs se succedant longitudinalement, et présentant respectivement une première et une deuxième valeurs différentes du pas longitudinal, et par conséquent une première et une deuxième valeurs d'équilibre du pas transversal.

Chacun de ces inducteurs est constitué par la juxtaposition de plusieurs tranches d'inducteur se succédant transversalement de manière régulière selon ledit pas transversal, chacune de ces tranches s'étendant longitudinalement en comportant son propre enroulement inducteur et son propre circuit magnétique et en présentant ladite périodicité selon ledit pas longitudinal.

Des moyens de réglage mécaniques commandent l'écartement entre lesdites tranches d'inducteur et par conséquent ledit pas transversal à une même valeur dans ces deux inducteurs. Ceci permet d'adapter le dispositif à des variations limitées de la largeur du produit à chauffer grâce à une variation de cet écartement rendant cette largeur égale à un nombre entier de pas transversaux. On peut alors faire coïncider les bords de ce produit avec les bords de deux dits carreaux dans chaque inducteur, de manière à échauffer les zones de bords de ce produit à la même température que ses zones intermédiaires. Le pas transversal commun est commandable entre lesdites première et deuxième valeurs d'équilibre du pas transversal.

Des moyens électriques de réglage commandent le rapport des intensités électriques alimentant les deux inducteurs. Lorsqu'une différence entre le pas transversal réel et sa valeur d'équilibre dans chaque inducteur tend à provoquer une dite hétérogénéité locale de chauffe qui est propre à cet inducteur, ces moyens de réglage fournissent aux deux inducteurs des intensités électriques propres à annuler l'hétérogénéité locale de chauffe globale du dispositif par compensation des deux hétérogénéités propres aux deux inducteurs.

Plus brièvement, il apparaît que, pour rester dans des coûts acceptables, on adopte selon l'invention une configuration variant uniquement en largeur, de façon à toujours avoir un nombre entier de pas transversaux dans cette largeur, le dispositif comportant alors deux inducteurs dont les deux pas longitudinaux définissent, avec le pas transversal commun précédent, deux maillages rectangles. Le grand côté du rectangle est dans la direction du transfert pour l'un des inducteurs et dans la direction perpendiculaire au transfert pour l'autre inducteur. On peut alors, par réglage du rapport des intensités d'excitation dans les deux inducteurs, obtenir une compensation exacte des hétérogénéités créés par un inducteur par des hétérogénéités égales en grandeur et opposées en signe et créés par l'autre inducteur.

De préférence le circuit magnétique de chacune desdites tranches comporte au moins un barreau longitudinal portant lesdites pièces polaires se succédant longitudinalement en saillie vers le produit à chauffer. Un enroulement propre à ce barreau suit un trajet ondulé en passant longitudinalement à droite d'une première pièce polaire, puis transversalement entre cette pièce et une seconde, puis longitudinalement à gauche de cette seconde, puis transversalement entre cette seconde et une troisième, et ainsi de suite. Ceci permet une réalisation facile de la tranche d'inducteur.

Par ailleurs, il est avantageux que le dispositif comporte en outre des interrupteurs électriques pour permettre de connecter ou de deconnecter les enroulements d'excitation des tranches latérales des deux inducteurs et de faire ainsi varier le nombre de pas trasversaux pour adapter la largeur du flux de chauffage à des variations de la largeur du produit à chauffer plus grandes que lesdites variations limitées.

De préférence encore chaque tranche comporte deux dits barreaux disposés de part et d'autre du produit à chauffer.

La présente invention a également pour objet un procédé de chauffage de produits plats par induction électromagnétique au défilé, selon lequel on fait défiler longitudinalement le produit à chauffer dans le flux d'un inducteur présentant une double périodicité selon un pas longitudinal et selon un pas transversal, caractérisé par le fait qu'on fait défiler ce produit dans le flux de deux inducteurs successifs présentant un pas transversal commun qui est réglable sensiblement entre les deux pas longitudinaux de ces deux inducteurs, on règle ce pas transversal pour faire coïncider la largeur de ce produit avec un nombre entier de pas transversaux et obtenir ainsi le même chauffage sur les deux zones de bords de ce produit que sur les zones intermédiaires, et on règle d'une part le rapport des intensités alimentant ces deux inducteurs pour homogénéiser le chauffage dans chaque pas transversal, et d'autre part la puissance totale pour atteindre la température désirée.

Les avantages et particularités de l'invention seront mieux compris à la lecture de ce qui suit, illustré par les figures annexées.
La figure 1 représente un carreau de maillage rectangulaire de flux magnétique avec son grand côté dans la direction DX du transfert.
La figure 2 représente l'hétérogénéité de chauffage obtenue dans la largeur du produit defilant dans le carreau de la figure 1, la température atteinte par les divers points de cette largeur étant portée en ordonnées.
La figure 3 représente un carreau de maillage rectangle avec son grand côté dans une direction transversale DY perpendiculaire à la direction du transfert.
La figure 4 représente l'hétérogénéité du chauffage obtenue dans la largeur du produit défilant face au carreau de la figure 3.
La figure 5 représente les maillages des flux de chauffe créés par les inducteurs IL et IC de deux fours qui se suivent dans la direction du transfert, lorsque ces maillages sont tels que les deux fours doivent être utilisés à la même puissance, ce qui implique que les rectangles de maillage dans les deux fours présentent sensiblement le même rapport de longueur à largeur.
La figure 6 et la figure 7 représentent les maillages des deux mêmes fours après diminution et augmentation du pas transversal de façon à aboutir à un maillage carré dans le premier et le deuxième fours, respectivement, un trait renforcé indiquant le four qui est seul alimenté électriquement et qui présente le maillage carre.
La figure 8 représente une vue de face de l'inducteur d'un de ces fours, pour montrer le principe de bobinage des enroulements d'inducteur, les pôles magnétiques nord et sud étant désignés par les lettres N et S respectivement.
Les figures 9 et 10 représentent, en vue de côté, les circuits magnétiques de pas longitudinaux fixes différents du deuxième et du premier indicteurs respectivement.
La figure 11 représente une vue en perspective d'une portion extrême d'un barreau.
La figure 12 représente un détail à échelle agrandie de la figure 8 pour montrer la disposition relative des pièces polaires et des enroulements.
La figure 13 montre une vue en coupe transversale d'une tranche d'inducteur au niveau d'une pièce polaire selon un plan XII de la figure 12.
La figure 14 représente un schéma de connexion des enroulements excitateurs d'un inducteur, pour montrer que les enroulements de plusieurs tranches latérales peuvent être déconnectés pour s'adapter à la largeur du produit à chauffer.
La figure 15 représente une vue de côté du dispositif selon l'invention pour montrer le système de transfert du produit à chauffer défilant horizontalement.
La figure 16 représente une vue en coupe transversale de l'inducteur court du dispositif selon la figure 15 pour montrer le mécanisme de réglage du pas transversal.

Les inventeurs ont établi que si le maillage est rectangulaire au lieu d'être carré, l'hétérogénéité d'échauffement dans un pas transversal a une distribution sinusoldale dont l'amplitude DT est donnée sensiblement par l'expression
si T désigne la température moyenne obtenue, a le petit côté et b le grand côté du rectangle.
Si conformément à la figure 1, le côté a est disposé selon la largeur du produit (direction transversale DY) et le côté b dans la direction du transfert DX, les maxima de la sinusoïde ou surchauffes sont sur les bords des rectangles et le minima ou sous-chauffes dans l'axe desdits rectangles, comme sur la figure 2.
Si conformément à la figure 3, a est dispose dans la direction du transfert DX et b selon la largeur du produit, les maxima de la sinusoïde ou surchauffes sont dans l'axe des rectangles et les minima ou sous-chauffes sur les bords des rectangles comme représenté sur la figure 4.

Dans le dispositif suivant l'invention, la configuration de base comporte deux fours avec respectivement deux inducteurs IL et IC dont l'un forme un maillage de pas longitudinal PL et l'autre un maillage de pas longitudinal PC. Ces deux pas sont fixes par construction.

Dans la direction transversale DY, c'est-à-dire dans la largeur du produit, le maillage a un pas PT variable. Ce pas transversal PT est compris entre les pas longitudinaux PL et PC et il doit être contenu un nombre entier n de fois dans la largeur LA du produit LA = n PT.

Soit le cas particulier pour lequel PL/PT = PT/PC.

Les hétérogénéités de chauffe sont dans ce cas de même amplitude dans les deux fours si ceux-ci sont excités également, de façon à induire chacun la moitié de la puissance totale de chauffage, mais ont la configuration de la figure 2 dans le four de pas PL, et la configuration de la figure 4 dans le four de pas PC, de sorte qu'elles se compensent exactement.

Ce maillage est représenté figure 5.

Pour tous les cas ou la largeur du produit est comprise entre n.PL et n.PC, on peut également obtenir un chauffage homogène. Ayant disposé comme précédemment, un nombre entier n de pas PT dans la largeur du produit, on excite différemment les deux fours de façon à demander plus de puissance à celui qui conduit à la moindre hétérogénéité pour une intensité donnée, et vice-versa. Les deux cas limites sont représentés par les figures 6 et 7.

Sur la figure 6, la largeur du produit est n.PC. L'un des fours a alors un maillage carré, conduisant à une chauffe exempte d'hétérogénéité. Il lui est donc demandé la pleine puissance tandis que le second four n'est pas utilisé.

Sur la figure T, la largeur de produit est n.PL. Le four non utilisé dans le cas précédent devient à maillage carré et c'est maintenant à lui qu'est demandée la pleine puissance, exempte d'hétérogénéité, alors que l'autre four n'est pas utilise.

Dans la pratique, afin de limiter la sous utilisation dans ces deux cas extrêmes, donc avoir un dimensionnement plus favorable économiquement, il n'y a pas de four inutilisé, mais une sous-charge de celui à maillage rectangle de façon à ce que l'hétérogénéité de chauffe reste compatible avec la tolérance admise.

Si la largeur du produit est inférieure à n.PC, on déconnecte k tranches longitudinales du maillage précédent dans la largeur du produit, k étant déterminé par la plus faible largeur prévisible de produits à chauffer, ceci en ouvrant des interrupteurs tels que 11, 12 (voir figure 14).

Il est clair que, puisque seul le pas transversal est variable, on peut rendre toutes les mailles d'une même tranche indissociables les unes des autres. Les enroulements Ei, Ei + représentés figure 8 appartiennent à deux tranches successives de rang i et i + 1. Leur forme est liée à cette indissociabilité. Le conducteur électrique affecte la forme d une ondulation autour des pôles alternés N et S d'une même rangée déterminant trois des quatre côtés CA, CB et CC d'une spire rectangulaire. Cette même figure montre que le quatrième côté CE, de la spire est constitué par un conducteur de la tranche voisine, en raison des sens de courants indiqués, sans empêcher le déplacement relatif de la première tranche par rapport à la seconde pour faire varier le pas transversal.

On peut cependant remarquer que, lorsque le pas transversal s'écarte de sa valeur minimale, on n'obtient pas exactement une spire de courant rectangulaire parfaitement fermée car deux intervalles sans courant subsistent sur les deux côtés transversaux du rectangle. En particulier, lorsque le pas transversal est égal au pas longitudinal on n'obtient pas exactement la spire de courant carrée qui permettrait d'obtenir un chauffage parfaitement homogène. C'est l'une des raisons pour lesquelles ladite valeur d'équilibre du pas transversal n'est pas exactement égale au pas longitudinal, cette valeur d'équilibre étant elle qui permet en pratique de s'approcher au plus près d'un chauffage homogène et étant déterminée expérimentalement.

A titre d'exemple de réalisation, il s'agit de chauffer jusqu'à 480°C des bandes d'aluminium de 1 mm d'épaisseur défilant à une vitesse de 0,33 m/s et dont la largeur est comprise entre 0,85 et 1,85 m. Il faut induire 800 kW pour la largeur maximale.

Les deux fours sont réalisés l'un avec un pas longitudinal de 170 mm suivant la figure 9, l'autre avec un pas longitudinal de 240 mm suivant la figure 10. Chaque rangée longitudinale du maillage est matérialisée par une tranche d'inducteur avec un circuit magnétique en forme de barreau. Les pièces polaires sont représentées en P. Les pièces polaires longitudinalement extrêmes PE présentent une longueur moitié.

Dans les deux cas, chaque barreau est constitué d'un lit de tôles magnétiques 1, serré entre des joues 2 et entretoisé par des pièces 3 et 4, comme représenté figure 11. L'enroulement associé à un barreau est représenté figure 12. Le conducteur est constitué par deux tubes en cuivre 5, de diamètre extérieur 25 mm, et de diamètre intérieur 19 mm connectés en parallèle et décrivant autour des pôles l'ondulation precedemment expliquée.

La figure 13 est une coupe transversale d'un barreau et montre en plus des calages isolants tant électriques 6a que thermiques 6b.

La figure 14 montre le principe de connexion électrique de l'un des inducteurs. La largeur minimale de 850 mm est couverte par cinq pas transversaux de 170 mm. Pour imposer une valeur nulle au champ magnétique sur les deux bords du produit, deux tranches supplémentaires sont excitées en dehors du produit, une sur chaque bord. Ces sept tranches formant chacune une rangée de pôles, sont alimentées à travers un interrupteur to qui n'est ouvert que lorsque l'inducteur n'est pas en service.

En faisant varier les sept pas ainsi définis de 170 à 204 mm, les cinq pas actifs permettent de chauffer toutes les largeurs entre 850 et 1020 mm.

En ajoutant une huitième rangée, par fermeture de l'interrupteur 13 on peut utiliser six pas actifs permettant de chauffer toutes les largeurs entre 1020 et 1190 mm lorsque ces pas varient de 170 à 198,33 mm.

L'adjonction d'une neuvième rangée (interrupteur 14 fermé), permet, avec sept pas actifs de chauffer toutes les largeurs entre 1190 et 1360 lorsque ces pas varient de 170 a 194,28 mm.

Et ainsi de suite jusqu'à chauffer des largeurs pouvant aller de 1700 à 1870 mm par évolution de 12 pas transversaux, dont 10 actifs de 170 à 187 mm.

On pourrait également, suivant le même principe, réaliser ce qui suit:
7 pas transversaux variant de 170 à 204 dont
5 actifs, largeurs chauffées 850 à 1040 mm 8 pas transversaux variant de 170 à 204 dont
6 actifs, largeurs chauffées 1040 à 1224 mm 9 pas transversaux variant de 170 à 204 dont
7 actifs, largeurs chauffées 1224 à 1428 mm 10 pas transversaux variant de 170 à 204 dont
8 actifs, largeurs chauffées 1428 à 1632 mm 11 pas transversaux variant de 170 à 204 dont
9 actifs, largeurs chauffées 1632 à 1836 mm 12 pas transversaux variant de 170 à 204 dont 10 actifs, largeurs chauffées 1836 à 2040 mm

Ce second dispositif a l'avantage de permettre de chauffer des largeurs plus grandes que le premier. Toutefois, pour la largeur maximale de 1850 mm considérée, le premier dispositif, n'utilisant pas pour des grandes largeurs la pleine variation du pas transversal, conduit pour ces grandes largeurs à mieux répartir la puissance totale entre les deux fours et à minimiser l'installation d'alimentation, sans pour autant utiliser une rangée supplémentaire.

Le présent exemple n'est pas limitatif du mode de raccordement électrique. Il est essentiellement illustratif. Dans la pratique il y a intérêt à faire appel dans certains cas à des mises en parallèle. Les tensions d'alimentations sont choisies pour obtenir une même intensité dans tous les enroulements d'un même inducteur. Lesdits moyens de réglage d'intensité RE sont incorporés dans la source SE.

Selon la figure 15 le système de transfert du produit à chauffer 7 comporte des rouleaux R1, R2, R3, assurant un défilement horizontal, le support du produit à l'intérieur des fours étant assuré soit par la tension mécanique appliquée entre l'entrée et la sortie, soit, si le produit n'est pas ferromagnétique par la lévitation magnétique indissociable du procédé (voir par exemple le document FR-A-2 509 562). Dans ce dernier cas, les rouleaux R1, R2 et R3 peuvent être supprimés, ce qui est intéressant si le produit ne doit pas subir de contact pendant son traitement. Chaque four comporte deux inducteurs symétriques par rapport au plan du produit à chauffer. Les inducteurs à pas long sont représentés en IL et l'L, ceux à pas court en IC et l'C. Des guides latéraux réglables G1, G2 assurent le positionnement transversal du produit.

La figure 16, représente la solution adoptée dans l'exemple de réalisation pour obtenir la variation du pas transversal. Elle est la coupe en travers de l'un des deux fours et n'en représente qu'une demi largeur l'autre étant pratiquement symétrique. Le four est représenté dans la configuration correspondant à la valeur minimale du pas transversal.

Les barreaux inducteurs BC1 à BC13 et B'C1 à B'C13, conçus comme décrits précédemment et objet des figures 9 à 13, sont portés par des supports mobiles 21 à 27a, 21 b à 27b, sauf que les barreaux 10a et 10b identiques aux autres sont portés par des supports 20a et 20b fixes.

Les supports 21a à à 27b d'autre part, sont mobiles et entraînés par rotation de deux vis 31 a et 31b, guidées radialement par des guides 20a et 20b, les pas des filetages étant 2 mm pour les supports 22a et 22b, ainsi que 21 a et 21 b, 4 mm pour les supports 23a et 23b, 6 mm pour les supports 24a et 24b, 8 mm pour les supports 25a et 25b, 10 mm pour les supports 26a et 26b et 12 mm pour les supports 27a et 27b. Des guides non représentés assurent le maintien du parallélisme des supports.

La configuration est pratiquement symétrique par rapport aux supports fixes 20a et 20b, sauf que la partie non représentée comporte 5 paires de barreaux mobiles (dont 21 a et 21 b) au lieu de 6.

Les deux vis 31 a et 31 b sont commandées par un même organe comportant, sur le même arbre 41, deux renvois d'angle 51a a et 51 b et un volant de manoeuvre 61.

Le produit à chauffer 7 circule entre les barreaux 11 a à 17a et 11 b à 17b perpendiculairement au plan de la figure.

En trait mixte est représentée la position extrême BC1 E du barreau BC1 après rotation des vis 31 a et 31 b pour obtenir la valeur maximale du pas transversal.

## Revendications

1. Dispositif de chauffage de produits plats au de filé par induction électromagnétique, ce dispositif comportant:
- un système de transfert (R1, R2, R3, G1, G2) pour maintenir le produit plat à chauffer (7) dans un plan de chauffage et le faire défiler selon une direction longitudinale de transfert (DX) dans ce plan, et la largeur de ce produit étant disposée selon une direction transversale (DY) également dans ce plan et son épaisseur selon une direction de flux (DZ), chacune de ces trois directions étant perpendiculaire aux deux autres, la position transversale du produit à chauffer étant réglable,
- des enroulements d'excitation d'inducteur (E1, E2, Ei, Ei + 1)
- des moyens d'alimentation électrique (SE, Io, 11, 12, 13, 14, 15) pour fournir à ces enroulements une intensité électrique périodiquement variable selon le temps et commandable en amplitude, et pour leur faire ainsi produire un flux magnétique variant comme cette intensité,
- et des circuits magnétiques (BCi) d'inducteur pour canaliser ce flux et former un flux de chauffage traversant le produit à chauffer sensiblement selon ladite direction de flux,
- ces enroulements et ces circuits magnétiques formant un inducteur (IC) présentant une constitution périodique à la fois selon la direction longitudinale avec un pas longitudinal (PC) et selon la direction transversale avec un pas transversal (PT), de manière que les variations de l'amplitude du flux de chauffage dans le plan de chauffage dessinent un maillage rectangle constitué par une juxtaposition de carreaux rectangulaires de longueurs égales à ce pas longitudinal et de largeurs égales à ce pas transversal, et le circuit magnétique comportant dans chacun de ces carreaux au-moins une pièce polaire centrale (P) telle que l'amplitude du flux de chauffage s'annule sur les côtés du carreau de manière que l'échauffement moyen obtenu après défilement du produit à chauffer soit le même dans toutes les largeurs de carreau comprises entièrement dans la largeur de ce produit, la forme de cette pièce étant choisie de plus pour que cette amplitude soit maximale au centre du carreau avec une répartiton sensiblement en forme d'arche de sinusolîde aussi bien selon les sections longitudinales que selon les sections transversales, et le rapport du pas transversal au pas longitudinal étant choisi pour annuler l'hétérogénéité locale de chauffe dans chacun des carreaux qui sont entièrement contenus dans la largeur (LA) du produit à chauffer, cette hétérogénéité locale (DT) étant l'écart dans un sens ou dans l'autre de la température du milieu de la largeur du carreau par rapport à celle des bords du carreau après le défilement de ce produit, une telle hétérogénéité locale apparaissant à la sortie d'un inducteur lorsque son pas transversal réel s'écarte d'une valeur d'équilibre voisine du pas longitudinal de cet inducteur, cette hétérogénéité croissant alors d'une part avec l'écart à partir de cette valeur d'équilibre et d'autre part avec l'intensité alimentant cet inducteur,
- ce dispositif étant caractérisé par le fait qu'il comporte un premier (IL) et un deuxième (IC) dits inducteurs se succédant longitudinalement, et présentant respectivement une première (PL) et une deuxième (PC) valeurs différentes du pas longitudinal, et par conséquent une première et une deuxième valeurs d'équilibre du pas transversal,
- chacun de ces inducteurs étant constitués par la juxtaposition de plusieurs tranches d'inducteur (BCi, Ei, BCi+1, Ei + 1) se succédant transversalement de manière régulière selon ledit pas transversal, chacune de ces tranches s'étendant longitudinalement en comportant son propre enroulement inducteur (Ei) et son propre circuit magnétique (BCi) et en présentant ladite périodicité selon ledit pas longitudinal (PC), - des moyens mécaniques de réglage(61, 51a, 31 a) commandant l'écartement entre lesdites tranches d'inducteur (BC1, E1) et par conséquent ledit pas transversal (PT) à une même valeur dans ces deux inducteurs (IL, IC) pour permettre d'adapter le dispositif à des variations limitées de la largeur du produit à chauffer grâce a une variation de cet écartement rendant cette largeur (LA) égale à un nombre entier de pas transversaux et de faire alors coîncider les bords de ce produit avec les bords de deux dits carreaux dans chaque inducteur de manière à échauffer les zones de bords de ce produit à la même température que ses zones intermédiaires, ce pas transversal commun étant commandable entre lesdites première et deuxième valeurs d'équilibre du pas transversal,
- et des moyens électriques de réglage (RE) commandant le rapport des intensités électriques alimentant les deux inducteurs pour permettre, lorsque une différence entre le pas transversal réel et sa valeur d'équilibre dans chaque inducteur tend à provoquer une dite hétérogénéité locale de chauffe qui est propre à cet inducteur, de fournir aux deux inducteurs (IL, IC) des intensités électriques propres à annuler l'hétérogénéité locale de chauffe globale du dispositif par compensation des deux hétérogénéités propres aux deux inducteurs.

2. Dispositif selon la revendication 1, caractérisé par le fait que le circuit magnétique de chacune desdites tranches (BCi, Ei) comporte au moins un barreau longitudinal (BCi) portant lesdites pièces polaires (P) se succédant longitudinalement en saillie vers le produit à chauffer (7), un enroulement (Ei) propre à ce barreau suivant un trajet ondulé en passant longitudinalement à droite d'une première pièce polaire, puis transversalement entre cette pièce et une seconde, puis longitudinalement à gauche de cette seconde, puis transversalement entre cette seconde et une troisième, et ainsi de suite, de manière à permettre une réalisation facile.

3. Dispositif selon la revendication 1, caractérisé par le fait qu'il comporte en outre des interrupteurs électriques (11, 12, 13, 14, 15) pour permettre de connecter ou de déconnecter les enroulements d'excitation (E1, E2, E3, E4, E5) des tranches latérales des deux inducteurs et de faire ainsi varier le nombre de pas trasversaux pour adapter la largeur du flux de chauffage à des variations de la largeur du produit à chauffer (7) plus grandes que lesdites variations limitées.

4. Dispositif selon la revendication 2, caractérisé par le fait que chaque tranche comporte deux dits barreaux (B1, B'1) disposés de part et d'autre du produit à chauffer (7).

5. Procédé de chauffage de produits plats par induction électromagnétique au défilé, selon lequel on fait défiler longitudinalement le produit à chauffer (7) dans le flux d'un inducteur (IC) présentant une double périodicité selon un pas longitudinal et selon un pas transversal, caractérisé par le fait qu'on fait défiler ce produit dans le flux de deux inducteurs successifs (IC, IL) présentant un pas transversal (PT) commun qui est réglagle (31a) sensiblement entre les deux pas longitudinaux (PC, PL) de ces deux inducteurs, on règle ce pas transversal pour faire coïncider la largeur de ce produit avec un nombre entier de pas transversaux et obtenir ainsi le même chauffage sur les deux zones de bords de ce produit que sur les zones intermédiaires, et on règle d'une part le rapport des intensités alimentant ces deux inducteurs pour homogénéiser le chauffage dans chaque pas transversal, et d'autre part la puissance totale pour atteindre la température désirée.

## Patentansprüche

1. Vorrichtung zum Aufheizen flacher durchlaufender Gegenstände aufgrund elektromagnetischer Induktion,
- mit einem Transfersystem (R1, R2, R3, G1, G2), mit dem der fläche aufzuheizende Gegenstand (7) in einer Heizebene gehalten wird und in einer Transfer-Längsrichtung (DX) in dieser Ebene vorwärtsbewegt wird, wobei die Breite des Gegenstands sich in einer Querrichtung (DY) ebenfalls in dieser Ebene erstreckt und seine Dicke in Flußrichtung (DZ) liegt, und wobei die drei Richtungen aufeinander senkrecht stehen und die Lage des aufzuheizenden Gegenstands in Querrichtung einstellbar ist,
- mit Erregungswicklungen eines Induktors (E1, E2, Ei, Ei+ 1),
- mit elektrischen Speisemittel (SE, lo, 11, 12, 13, 14, 15), die den Wicklungen eine periodisch mit der Zeit und in der Amplitude steuerbare elektrische Energie liefern, so daß diese einen gemäß der Stromstärke variablen magnetischen Fluß erzeugen,
- und mit magnetischen Induktorkreisen (BCi), um diesen Fluß zu kanalisieren und einen Heizfluß zu bilden, der den aufzuheizenden Gegenstand im wesentlichen gemäß der Richtung des magnetischen Flusses durchquert,
- wobei die Wicklungen und die magnetischen Kreise einen Induktor (IC) bilden, der eine periodische Struktur sowohl in Längsrichtung mit einem Längsmodul (PG) als auch in Querrichtung mit einem Quermodul (PT) bildet, so daß die Amplitudenvariationen des Heizflusses in der Heizebene ein rechtwinkliges Netzwerk bilden, das durch Anreihung von Rechtecken einer Länge gleich dem Längsmodul und einer Breite gleich dem Quermodul gebildet wird, und wobei der Magnetkreis in jedem der Rechtecke mindestens ein zentrales Polstück (P) derart aufweist, daß die Amplitude des Heizflusses an den Seiten des Kechtecks zu Null wird, so daß die nach Durchlauf des aufzuheizenden Gegenstands erhaltene mittlere Erwärmung in allen Rechteckbreiten, die ganz in der Breite des Gegenstands enthalten sind, dieselbe ist, wobei die Form dieses Polstücks außerdem so gewählt ist, daß die Amplitude im Zentrum des Rechtecks am größten ist und im wesentlichen in Form eines Sinusoids sowohl gemäß den Längsquerschnitten als auch gemäß den Querschnitten in Querrichtung verteilt ist und das Verhältnis des Quermoduls zum Längsmodul so gewählt ist, daß die örtliche Heterogenität der Heizleistung in jedem der Rechtecke, die ganz in der Breite (LA) des aufzuheizenden Gegenstands liegen, zu Null wird und diese örtliche Heterogenität (DT) der Temperaturunterschied in einer Richtung oder der anderen zwischen der Mitte der Breite des Rechtecks und den Rändern des Rechtecks nach Durchlauf des Gegenstands ist, wobei eine solche örtliche Heterogenität am Ausgang eines Induktors aufscheint, wenn sein reeller Quermodul von einem Gleichgewichtswert in der Nähe des Längsmoduls dieses Induktors abweicht, wobei diese Heterogenität einerseits mit dem Abstand von diesem Gleichgewichtswert und andererseits mit der Stromstärke zunimmt, mit der dieser Induktor gespeist wird,
- dadurch gekennzeichnet, daß die Vorrichtung einen ersten (IL) und einen zweiten Induktor (IC) aufweist, die in Längsrichtung aufeinanderfolgend und einen ersten (PL) bzw. zweiten davon unterschiedlichen Wert (PC) des Längsmoduls und somit einen ersten bzw. zweiten Gleichgewichtswert des Quermoduls bilden,
- wobei jeder der Induktoren durch Aneinanderreihen mehrerer Induktorabschnitte (BCi, Ei, BCi + 1, Ei + 1) gebildet wird, die einander in Querrichtung und regelmäßig gemäß dem Quermodul auf einanderfolgen, und jeder dieser Abschnitte sich in Längsrichtung erstreckt, indem er seine eigene Induktorwicklung (Ei) und seinen eigenen Magnetkreis (BCi) besitzt, und wobei die Periodizität gemäß dem Längsmodul (PC) vorliegt,
- wobei mechanische Regelmittel (61,51 a, 31 a) den Abstand zwischen den Induktorabschnitten (BC1, E1) und somit den Quermodul (PT) auf einen gleichen Wert in diesen beiden Induktoren (IL, IC) einregeln, um die Vorrichtung an begrenzte Variationen in der Breite des auf zuheizenden Gegenstands durch eine Veränderung dieses Abstands anpassen zu können, wodurch die Breite (LA) gleich einem ganzzahligen Vielfachen des Quermoduls wird und somit die Ränder des Gegenstands mit den Rändern zweier Rechtecke in jedem Induktor zusammenfallen, so daß die Randzonen des Gegenstands auf dieselbe Temperatur wie seine Zwischenzonen aufgeheizt werden, wobei dieser gemeinsame Quermodul zwischen dem ersten und dem zweiten Gleichgewichtswert des Quermoduls einstellbar ist,
- und wobei elektrische Regelmittel (RE) das Verhältnis der elektrischen Stromstärken steuern, mit denen die beiden Induktoren gespeist werden, um für den Fall, daß eine Differenz zwischen dem reellen Quermodul und seinem Gleichgewichtswert in jedem Induktor eine örtliche Heizleistungsheterogenität, die diesem Induktor zu eigen ist, hervorrufen will, den beiden Induktoren (IL, IC) solche elektrische Energien zuzuführen, daß die örtliche Heterogenität der globalen Heizung der Vorrichtung durch Kompensation der beiden den beiden Induktoren eigenen Heterogenitäten verschwindet.

2. Vorrichtung nach Anspruch 1, dadurch gekennzeichnet, daß der Magnetkreis jedes der Abschnitte (BCi, Ei) mindestens einen Längsstab (BCi) aufweist, der die einander in Längsrichtung folgenden und in Richtung auf den auf zuheizenden Gegenstand (7) vorstehenden Polstücke (P) trägt, wobei eine diesem Stab eigene Wicklung (Ei) einen gewellten Verlauf nimmt, indem sie in Längsrichtung rechts an einem ersten Polstück vorbei, dann quer zwischen diesem Polstück und einem zweiten, weiter längs links an einem zweiten Polstück vorbei, dann quer zwischen diesem zweiten und einem dritten Polstück usw. verläuft, so daß eine einfache Herstellung ermöglicht wird.

3. Vorrichtung nach Anspruch 1, dadurch gekennzeichnet, daß sie außerdem elektrische Schalter (11,12, 13,14,15) aufweist, um die Erregerwicklungen (E1, E2, E3, E4, E5) der seitlichen Abschnitte der beiden Induktoren anschließen oder abtrennen zu können, so daß die Anzahl der Quermodule variiert werden kann, um die Breite des Heizflusses an die Veränderungen der Breite des aufzuheizenden Gegenstandes (7) anpassen zu können, die größer als die begrenzten Variationen sind.

4. Vorrichtung nach Anspruch 2, dadurch gekennzeichnet, daß jeder Abschnitt zwei Stäbe (B1, B'1) aufweist, die zu beiden Seiten des aufzuheizenden Gegenstands (7) liegen.

5. Verfahren zur Aufheizung flacher Gegenstände durch elektromagnetische Induktion im Durchlaufverfahren, wobei der auf zuheizende Gegenstand (7) durch den Fluß eines Induktors (IC) mit einer doppelten Periodizität gemäß einem Längsmodul und einem Quermodul in Längsrichtung durchläuft, dadurch gekennzeichnet, daß der Gegenstand im Fluß von zwei aufeinanderfolgenden Induktoren (IC, IL) durchläuft, die einen gemeinsamen Quermodul (PT) besitzen, der zwischen den beiden Längsabständen (PC, PL) dieser beiden Induktoren regelbar ist (31a), daß dieser Quermodul so geregelt wird, daß die Breite des Gegenstands mit einem ganzzahligen Vielfachen von Quermodulen zusammenfällt und somit die gleiche Heizung in den beiden Randzonen des Gegenstands wie in den Zwischenzonen erreicht wird, und daß einerseits das Verhältnis der diese beiden Induktoren speisenden Stromstärken so geregelt wird, daß die Heizung in jedem Quermodul homogenisiert wird, und andererseits die Gesamtleistung so geregelt wird, daß die gewünschte Temperatur erreicht wird.

## Claims

1. A device for heating flat moving products by electromagnetic induction, this device comprising:
- a transfer system (R1, R2, R3, G1, G2) for holding the flat product to be heated (7) in a heating plane and conveying it along a longitudinal transfer direction (DX) in this plane, the width of the product being arranged along a transverse direction (DY) also in this plane and its thickness along a direction of the magnetic flux (DZ), each of these three directions being perpendicular to the two others, the transverse position of che product to be heated being adjustable,
- inductor excitation windings (E1, E2, Ei, Ei +
- electric power supply means (SE, lo, 11, 12, 13, 14, 15) for supplying these windings with an electric current periodically variable according to the time and with amplitude control, and for thus making them produce a magnetic flux varying like this current,
- and magnetic inductor circuits (BCi) for channeling this flux and forming a heat flow through the product to be heated practically along the said direction of flux,
- these windings and these magnetic circuits forming an inductor (IC) having a periodical structure both along the longitudinal direction with a longitudinal pitch (PC) and along the transverse direction with a transverse pitch (PT), so that the variations in the, amplitude of the heat flow in the heating plane outline a rectangular meshing consisting of a juxtaposition of rectangular squares of lengths equal to this longitudinal pitch and of widths equal to this transverse pitch, and the magnetic circuit containing in each of these squares at least one central polar piece (P) such that the amplitude of the heat flow is cancelled out on the sides of the square so that the average heating obtained after having conveyed the product to be heated is the same in all the widths of a square comprised entirely in the width of this product, the shape of this piece being further chosen so that this amplitude is maximum in the center of the square with a distribution essentially in sinusoid arch form both in the longitudinal sections and in the transverse sections, and the ratio of the transverse pitch to the longitudinal pitch being selected to cancel out the local heating heterogeneity in each of the squares which are entirely contained in the width (LA) of the product to be heated, this local heterogeneity (DT) being the difference in one direction or the other between the temperature in the center of the width of the square and that at the edges of the square after the product has passed, such a local heterogeneity developing at the output of an inductor when its real transverse pitch diverges from an equilibrium value near the longitudinal pitch of this inductor, this heterogeneity increasing firstly with the divergence from this equilibrium value and secondly with the current supplied to this inductor,
- this device being characterized by the fact that it contains a first (IL) and a second inductor (IC) succeeding each other longitudinally and having respectively a first (PL) and a second longitudinal pitch (PC), which differ from each other and having consequently a first and a second equilibrium value of the transverse pitch,
- each of these inductors consist of the juxtaposition of several inductor sections (BCi, Ei, BCi + 1, Ei + 1) succeeding each other transversally and regularly according to said transverse pitch, each of these sections extending longitudinally and having its own inductor winding (Ei) and its own magnetic circuit (BCi), and offering the repetition rate according to said longitudinal pitch (PC),
- mechanical setting facilities (61, 51a, 31 a) controlling the spacing between said inductor sections (BC1, E1) and consequently said transverse pitch (PT) to the same value in these two inductors (IL, IC) so as to adapt the device to limited variations in the width of the product to be heated through a variation in this spacing making this width (LA) equal to an integer number of transverse pitches and thus making the edges of this products coincide with the edges of the two said squares in each conductor, so as to heat the edge areas of this product to the same temperature as its intermediate areas, this common transverse pitch being controllable between said first and second equilibrium values of the transverse pitch,
- and electrical setting means (RE) controlling the ratio of the electric currents supplied to the two inductors so that, when a difference between the real transverse pitch and its equilibrium value in each conductor tends to produce a said local heterogeneity in the heating specific to this inductor, the two inductors (IL, IC) are supplied with the electrical currents required to cancel the local global heating heterogeneity of the device by compensation between the two heterogeneities specific to the two inductors.

2. A device according to claim 1, characterized in that the magnetic circuit of each of said sections (BCi, Ei) contains at least one longitudinal bar (BCi) carrying said polar pieces (P) succeeding each other longitudinally and projecting towards the product to be heated (7), a winding (Ei) specific to this bar following an undulated path passing longitudinally to the right of a first polar piece, then transversally between this piece and a second one, then longitudinally to the left of this second one, then transversally between this second one and a third one, and so on, so as to provide for an easy production.

3. A device according to claim 1, characterized in that it further comprises electrical switches (11, 12, 13, 14, 15) for connecting or disconnecting the excitation windings (E1, E2, E3, E4, E5) of the lateral sections of the two inductors and thus varying the number of transverse pitches to adapt the width of the heat flow to variations of the width of the product to be heated (7) larger than said limited variations.

4. A device according to claim 2, characterized in that each section preferably contains two of said bars (B1, B'1) installed on either side of the product to be heated (7).

5. A process for heating flat moving products by electromagnetic induction, according to which the product to be heated (7) is conveyed longitudinally in the flux of an inductor (IC) offering a dual repetition scheme according to a longitudinal pitch and a transverse pitch, characterized in that this product is made to move in the flux of two successive inductors (PC, PL) with a common transverse pitch (PT) which is adjustable (31 a) substantially between the two longitudinal pitches (PC, PL) of these two inductors, this transverse pitch is adjusted so that the width of this product coincides with an integer number of transverse pitches, thus obtaining the same heating on the two edge areas of this product as on the intermediate areas, and firstly the ratio of the currents supplied to the two inductors is set to homogenize the heating in each transverse pitch, and secondly the total power is set to reach the temperature required.
